# EUROPÄISCHE PATENTSCHRIFT

(11) **EP 3 625 507 B1**
(45) Veröffentlichungstag und Bekanntmachung des Hinweises auf die Patenterteilung: **30.07.2025**
(21) Anmeldenummer: 18730978.6
(22) Anmeldetag: 07.05.2018
(51) Int. Cl.: F24F 13/30, F24F 13/08, F24F 1/00, F24F 1/0063

(54) **WÄRMEAUSTAUSCHEREINRICHTUNG UND VERFAHREN ZUM AUSTAUSCH VON WÄRME ZWISCHEN LUFT UND EINEM IN EINEM WÄRMEÜBERTRAGER GEFÜHRTEN FLUID**
HEAT EXCHANGER DEVICE AND METHOD FOR EXCHANGING HEAT BETWEEN AIR AND A FLUID GUIDED IN A HEAT EXCHANGER
DISPOSITIF ÉCHANGEUR DE CHALEUR ET PROCÉDÉ D'ÉCHANGE DE CHALEUR ENTRE L'AIR ET UN FLUIDE GUIDÉ DANS UN ÉCHANGEUR DE CHALEUR

(30) Priorität: 16.05.2017 DE 102017110580
(43) Veröffentlichungstag der Anmeldung: 25.03.2020
(73) Patentinhaber: Güntner GmbH & Co. KG, 82256 Fürstenfeldbruck (DE)
(72) Erfinder: GEISERT, Simon, 82275 Emmering (DE); TRENKENSCHUH, Viktor, 82178 Puchheim (DE); ZÜRNER, Andreas, 85235 Odelzhausen (DE)
(74) Vertreter: Charrier Rapp & Liebau
(86) Internationale Anmeldenummer: PCT/EP2018/061661
(87) Internationale Veröffentlichungsnummer: WO 2018/210596

(56) Entgegenhaltungen:
- EP-A1- 0 836 057
- EP-A2- 2 365 271
- EP-A2- 2 759 795
- CN-A- 104 075 425
- CN-A- 106 382 681
- CN-U- 202 204 211
- CN-U- 205 332 478
- FR-A1- 2 291 456
- JP-A- H08 200 722
- KR-A- 20090 029 077
- KR-A- 20130 011 971
- US-A1- 2010 180 619

## Beschreibung

Die Erfindung betrifft eine Wärmeaustauschereinrichtung zum Austausch von Wärme zwischen Luft und einem in mindestens einem Wärmeübertrager geführten Fluid nach dem Oberbegriff des Anspruchs 1 sowie ein Verfahren zum Austausch von Wärme zwischen Luft und einem in einem Wärmeübertrager geführten Fluid nach dem Oberbegriff des Anspruchs 14.

Derartige Wärmeaustauschereinrichtungen können beispielsweise als Verdampfer in Kältemaschinen bzw. Kühlanlagen, in denen aus der Umgebung angesaugte Luft gekühlt wird, oder in Wärmepumpen zum Einsatz kommen.

Insbesondere können derartige Wärmeaustauschereinrichtungen in Luftkühler zur Kühlung der Luft in großvolumigen Räumen, wie z. B. begehbare Lager- oder Kühlräume eingesetzt werden. Die hierfür eingesetzten Luftkühler sind dabei Bestandteil der Ausstattung des Lager- oder Kühlraums und darin stationär installiert. Der Luftkühler enthält einen Wärmeübertrager, bspw. in Form eines Wärmetauschers, an dem bzw. durch den die zu kühlende Luft vorbei- bzw. durchgeleitet wird, wobei der Wärmeübertrager der Luft Wärme entzieht und diese abkühlt. Bei dem Wärmeübertrager kann es sich um einen Wärmetauscher handeln, der ein von einem Kühl- oder Kältemittel durchflossenes Rohrleitungs- oder Kanalsystem aufweist. Bei dem Wärmeübertrager kann es sich auch um einen Verdampfer handeln, der ein von einem zweiphasigen Kältemittel durchflossenes Rohrleitungs- oder Kanalsystem aufweist. Das Rohrleitungs- bzw. Kanalsystem des Verdampfers ist dabei mit einem Verdichter sowie einem Verflüssiger bzw. einem Rückkühler gekoppelt, der regelmäßig außerhalb des zu kühlenden Raums angeordnet ist (bspw. auf dem Dach des Gebäudes, in dem sich der Lager- oder Kühlraum befindet). Der Verflüssiger bzw. Rückkühler ist über Rohrleitungen mit dem Verdampfer des Luftkühlers verbunden, um das Kältemittel im flüssigen Zustand und unter niedrigem Druck durch den Verdampfer zu leiten. Beim Durchströmen der zu kühlenden Raumluft des Lager- bzw. Kühlraums durch den Verdampfer verdampft das zunächst flüssige Kältemittel und entzieht der durchströmenden Luft dabei Wärme. Das verdampfte Kältemittel wird über die Rohrleitung in den Verdichter sowie den Verflüssiger bzw. den Rückkühler zurückgeführt, um dort durch Verdichtung verflüssigt bzw. gekühlt zu werden.

Aus der EP 836 057 B1 ist beispielsweise eine als Zweistrom-Verdampfer ausgebildete Kältemaschine mit einem Gehäuse bekannt, welches über mehrere, in Längsrichtung des Gehäuses im Abstand zueinander angeordnete Lufteinrittsöffnungen und zwei Luftaustrittsöffnungen aufweist, wobei die Lufteintrittsöffnungen im Wesentlichen in einer horizontalen Ebene und die beiden Luftaustrittsöffnungen im Wesentlichen in einer vertikalen Ebene liegen. In den Lufteintrittsöffnungen ist jeweils ein Ventilator angeordnet und jeder Luftaustrittsöffnung ist ein Wärmetauscher zugeordnet, der jeweils einen Kreislauf zur Zirkulation eines Kühl- oder Wärmeübertragungsfluids aufweist. Die in den Lufteintrittsöffnungen angeordneten Ventilatoren saugen Luft aus der Umgebung an und leiten diese durch die Wärmetauscher hindurch, wobei ein Wärmeaustausch zwischen der angesaugten Luft und dem in den Wärmetauschern zirkulierenden Kühl- oder Wärmeübertragungsfluid erfolgt, der zu einer Abkühlung der angesaugten Luft und zum Verdampfen des Fluids in den Wärmetauschern führt.

Bei den gattungsgemäßen Wärmeaustauschereinrichtungen besteht das Problem einer über den angeströmten Querschnitt des Wärmetauschers ungleichmäßigen Durchströmung der angesaugten Luft, die über den angeströmten Querschnitt des Wärmetauschers unterschiedliche Strömungsdichten bzw. Strömungsgeschwindigkeiten aufweist. Die Wärmetauscher weisen daher Bereiche mit unterschiedlicher Wärmeübergangs- bzw. Wärmeaustauscheffizienz auf. Da in dem der Wärmeaustauschereinrichtung nachgeschalteten Verdichter (Kompressor) kein Kältemittel in flüssiger Form eingeführt werden darf, erfolgt in der Regel eine Überhitzung in dem Wärmetauscher, damit sicher gestellt werden kann, dass das Kältemittel im Wärmetauscher vollständig verdampft ist, bevor es dem Verdichter zugeführt wird. Im Betrieb wird die Wärmeaustauschereinrichtung so gesteuert, dass dem Wärmetauscher nur so viel Kältemittel zugeführt wird, wie dieser vollständig verdampfen kann. Dabei ist es bekannt, die Rohrleitungen eines Wärmetauschers, in denen das Kältemittel geführt wird, strangweise mit dem flüssigen Kältemittel zu beaufschlagen, wobei das Kältemittel die einzelnen Rohrleitungsstränge parallel zueinander durchströmt. Wenn verschiedene Bereiche des Wärmetauschers eine unterschiedliche Wärmeübergangs- bzw. Wärmeaustauscheffizienz aufweisen, bestimmt der Strang mit der niedrigsten Wärmeübergangs- bzw. Wärmeaustauscheffizienz die maximale Menge des Kältemittels, die den Strängen pro Zeiteinheit zugeführt wird, damit eine vollständige Verdampfung des Kältemittels in allen Strängen sicher gestellt werden kann. Dies kann bereichsweise in den Strängen mit höherer Wärmeübergangs- bzw. Wärmeaustauscheffizienz zu einer zu frühen Verdampfung des im Wärmetauscher geführten Fluids und dadurch zu einer Erniedrigung des Wirkungsgrads der Wärmeaustauschereinrichtung führen, weil die Bereiche bzw. Stränge des Wärmetauschers mit höherer Wärmeübergangs- bzw. Wärmeaustauscheffizienz nicht unter optimalen Betriebsbedingen betrieben werden.

In der EP 2 759 795 A2 wird zur Vergleichmäßigung der Durchströmung der Wärmetauscher einer Wärmetauschereinrichtung die Anordnung von wenigstens einer Strömungsleitvorrichtung in einem Bereich außerhalb des angeströmten Querschnitts des Wärmetauschers vorgeschlagen, wobei die Strömungsleitvorrichtung die Strömung der den Wärmetauscher anströmenden Luft in den Randbereichen des Wärmetauschers beeinflusst. Insbesondere wird durch die Anordnung von Strömungsleitvorrichtungen außerhalb des angeströmten Querschnitts des Wärmetauschers gewährleistet, dass auch der (obere) Randbereich des Wärmetauschers ausreichend von Luft durchströmt wird. Die Strömungsleitvorrichtungen sorgen insbesondere dafür, dass an der Decke des Gehäuses der Wärmetauschereinrichtung entlangströmende Luft zu den oberen Randbereichen der Wärmetauscher hingeleitet wird.

Aus JP 08200722 A ist ein Luftkonditioniergerät zum Aufstellen auf einem Boden eines Raums bekannt, in dem in einem Gehäuse ein Wärmeübertrager und ein als Radiallüfter ausgebildeter Ventilator, der durch eine Einströmöffnung Luft aus dem Raum ansaugt und in radialer Richtung auf eine Anströmfläche des Wärmeübertragers leitet, angeordnet sind, wobei die durch den Wärmeübertrager strömende Luftströmung durch eine Ausströmöffnung aus dem Gehäuse in den Raum ausströmt und dem Wärmeübertrager Luftleitelemente zugeordnet sind, welche innerhalb des angeströmten Querschnitts der Anströmfläche des Wärmeübertragers angeordnet sind und die Luftströmung in mehrere Teilströme aufteilen und in Richtung des Wärmeübertragers umlenken.

Ein anderer Ansatz zur Vermeidung von Effizienzverlusten, die durch eine ungleichmäßige Anströmung der Wärmetauscher hervorgerufen wird, ist in der EP 2 365 271 A2 vorgeschlagen. Darin ist ein luftbeaufschlagbarer Verdampfer vorgeschlagen, der insbesondere in einer Luft-Wasser-Wärmepumpe eingesetzt werden kann, wobei der Verdampfer mindestens zwei mit Luft beaufschlagbare Kältemittelleitungen umfasst und eine erste Kältemittelleitung in einem ersten Verdampferbereich und eine zweite Kältemittelleitung in einem zweiten Verdampferbereich verläuft. Aufgrund einer ungleichmäßigen Anströmung der Kältemittelleitungen, die als Wärmeübertrager zwischen der beaufschlagten Luft und einem in den Kältemittelleitungen geführten Fluid dienen, herrscht beim Betrieb des Verdampfers im ersten Bereich eine größere Luftströmungsgeschwindigkeit als im zweiten Bereich. Dadurch bedingt weisen die Kältemittelleitungen im ersten und im zweiten Bereich unterschiedliche Wärmeübertragungseffizienzen auf, was zu einer Überhitzung des in den Kältemittelleitungen geführten Fluids in dem Bereich mit der höheren Wärmeübertragungseffizienz führen kann. Um dies zu vermeiden sind die Kältemittelleitungen voneinander abweichend ausgestaltet bzw. aneinander anpassbar, so dass die Wärmeübertragungs- bzw. Verdampfungseffizienz (Verdampfungseffektivität) in der Kältemittelleitung, die mit geringerer Luftströmungsgeschwindigkeit angeströmt wird, größer ist als in der anderen Kältemittelleitung. Dadurch kann der Wirkungsgrad des Verdampfers erhöht werden. Zur Einstellung der unterschiedlichen Verdampfungseffektivitäten in den zwei oder mehr Kältemittelleitungen sind in wenigstens einer Kältemittelleitung vorzugsweise steuerbare Druckminderungsmittel vorgesehen und der Verdampfer umfasst Messeinrichtungen zum Messen der betriebsrelevanten Parameter, wie z.B. der Strömungsgeschwindigkeit der an den Kältemittelleitungen vorbeiströmenden Luft sowie des Drucks und der Temperatur des in den Kältemittelleitungen geführten Fluids. Die Anordnung von Druckminderungsmitteln in den Kältemittelleitungen führt zu einem Druckverlust der Fluidströmung des in den Kältemittelleitungen strömenden Fluids und dadurch zu einer Effizienzminderung. Die Anordnung von Messeinrichtungen in dem Verdampfer ist aufwendig und teuer und erfordert einen hohen Wartungsaufwand.

Hiervon ausgehend liegt der Erfindung die Aufgabe zugrunde, eine möglichst einfache und kostengünstig herstellbare Wärmeaustauschereinrichtung mit möglichst hohem Wirkungsgrad aufzuzeigen. Insbesondere soll in einer Wärmeaustauschereinrichtung mit mindestens einem Wärmeübertrager, der mehrere unterschiedliche Stränge von Rohrleitungen umfasst, eine Vergleichmäßigung des Wärmeübergangs in den einzelnen Strängen erzielt werden.

Diese Aufgaben werden mit einer Wärmeaustauschereinrichtung mit den Merkmalen des Anspruchs 1 sowie mit dem Verfahren gemäß Anspruch 14 gelöst. Bevorzugte Ausführungsformen der Wärmeaustauschereinrichtung und des Verfahrens sind den abhängigen Ansprüchen zu entnehmen.

Die erfindungsgemäße Wärmeaustauschereinrichtung umfasst ein Gehäuse mit mindestens einer Einströmöffnung und mindestens einer Ausströmöffnung und wenigstens einen innerhalb des Gehäuses angeordneten Wärmeübertrager, in dem ein Fluid, beispielsweise ein Kühl- oder Kältemittel, geführt ist. Der oder jeder in dem Gehäuse angeordnete Wärmeübertrager umfasst dabei eine Mehrzahl von in Strängen gruppierte Rohrleitungen und weist eine Anströmfläche auf, die von Luft, die beispielsweise aus der Umgebung angesaugt wird, anströmbar ist. Zur Vergleichmäßigung der den Wärmeübertrager anströmenden Luftströmung, insbesondere in Bezug auf die Luftströmungsgeschwindigkeit über den angeströmten Querschnitt der Anströmfläche, ist in der erfindungsgemäßen Wärmeaustauschereinrichtung dem oder jedem Wärmeübertrager mindestens ein Luftleitelement zugeordnet, welches innerhalb des angeströmten Querschnitts der Anströmfläche des jeweiligen Wärmeübertragers angeordnet ist und die durch die Einströmöffnung einströmende Luftströmung in wenigstens zwei Teilströme aufteilt, wobei wenigstens einer der Teilströme in Richtung des jeweiligen Wärmeübertragers durch das oder ein Luftleitelement umgelenkt wird.

Durch die Aufteilung der Luftströmung, die durch die Einströmöffnung des Gehäuses in die Wärmeaustauschereinrichtung einströmt, in wenigstens zwei Teilströme wird eine Vergleichmäßigung der Strömungsgeschwindigkeit bzw. der Strömungsdichte der die Anströmfläche des oder jedes Wärmeübertragers anströmenden Luft ermöglicht. Die Teilströme treffen dabei bevorzugt an unterschiedlichen Stellen bzw. in unterschiedlichen Bereichen des angeströmten Querschnitts auf die Anströmfläche des Wärmeübertragers auf.

Das oder jedes Luftleitelement, das einem Wärmeübertrager zugeordnet ist, ist dabei bevorzugt so innerhalb des angeströmten Querschnitts der Anströmfläche des jeweiligen Wärmeübertragers angeordnet, dass eine gleichmäßige Aufteilung der Gesamtmenge der durch die Einströmöffnung des Gehäuses einströmenden Luft in zwei oder mehr Teilströme mit jeweils gleicher oder zumindest ähnlicher Strömungsdichte (bzw. Strömungsgeschwindigkeit) erfolgt. Das oder jedes Luftleitelement, welches einem Wärmeübertrager zugeordnet ist, ist dabei zweckmäßig so geformt, dass eine Umlenkung wenigstens eines Teilstroms in Richtung der Anströmfläche des jeweiligen Wärmeübertragers erfolgt. Zweckmäßig wird dabei wenigstens ein Teilstrom von dem Luftleitelement bzw. den Luftleitelementen so umgelenkt, dass dieser Teilstrom zumindest im Wesentlichen senkrecht auf die Anströmfläche des Wärmeübertragers zuströmt. Der oder die anderen Teilströme können von weiteren Umlenkeinrichtungen, bspw. von Wandabschnitten des Gehäuses, in Richtung der Anströmfläche des Wärmeübertragers umgelenkt werden.

In einer Ausführungsform ist das Gehäuse der erfindungsgemäßen Wärmeaustauschereinrichtung kastenförmig ausgebildet und weist eine als Deckel ausgebildete obere Wandung, eine als Boden ausgebildete untere Wandung und dazwischen sowie senkrecht dazu angeordnete Seitenwände auf, wobei die oder jede Einströmöffnung in der unteren Wandung und die oder jede Ausströmöffnung in einer Seitenwand angeordnet ist. Das Gehäuse kann beispielsweise mit der als Deckel ausgebildeten oberen Wandung an einer Decke eines Raums befestigt werden. In jeder Einströmöffnung ist dabei zweckmäßig ein Ventilator angeordnet, der Luft aus dem Raum ansaugt und in das Innere des Gehäuses führt. Der oder jeder Ventialtor ist bevorzugt als Axiallüfter ausgebildet. In jeder Ausströmöffnung ist dabei ein Wärmeübertrager, beispielsweise in Form eines Wärmetauschers, insbesondere eines Verdampfers, angeordnet. Jedem Wärmeübertrager ist dabei wenigstens ein Luftleitelement zugeordnet und innerhalb des Querschnitts der Anströmfläche des jeweiligen Wärmeübertragers angeordnet. Die von einem Ventilator angesaugte Luft wird von dem Luftleitelement bzw. von den Luftleitelementen in zwei oder mehr Teilströme aufgeteilt und wenigstens einer der Teilströme wird von einem Luftleitelement in Richtung des jeweiligen Wärmeübertragers umgelenkt. Die Teilströme strömen unter Wärmeaustausch mit dem im Wärmeübertrager geführten Fluid durch den jeweiligen Wärmeübertrager und schließlich durch die dem jeweiligen Wärmeübertrager zugeordnete Ausströmöffnung aus dem Gehäuse heraus.

In einem zweckmäßigen Ausführungsbeispiel umfasst die Wärmeaustauschereinrichtung zwei Wärmeübertrager, die einander gegenüberliegend in Seitenwänden des Gehäuses angeordnet sind. In Abhängigkeit der erforderlichen Leistung der Wärmeaustauschereinrichtung umfasst diese mehrere, in Längsrichtung hintereinander und im Abstand zueinander angeordnete Einströmöffnungen, in denen jeweils ein Ventilator angeordnet ist. Dabei ist zweckmäßig jeder Ventilator in einer Düse angeordnet. Hierfür ist jede Einströmöffnung von einem in das Innere des Gehäuses ragenden Düsenring umgeben und der Ventilator ist zumindest teilweise innerhalb des Düsenrings angeordnet. Insbesondere die Rotorblätter des Ventilators greifen zumindest teilweise in den Düsenring ein. Bevorzugt handelt es sich bei dem oder jedem Ventilator um einen Axiallüfter, der zweckmäßig zumindest teilweise außerhalb des angeströmten Querschnitts (Q) des Wärmeübertragers angeordnet ist.

Eine Verbesserung der Anströmung der durch die oder jede Einströmöffnung angesaugten Luft und eine Umlenkung der Teilströme auf die Anströmfläche der im Gehäuse angeordneten Wärmeübertrager kann erzielt werden, wenn die obere Wandung des Gehäuses, die der oder jeder Einströmöffnung gegenüberliegt, einen äußeren Abschnitt und einen sich daran anschließenden inneren Abschnitt aufweist, wobei der äußere Abschnitt (zweckmäßig zu beiden Seiten) an einen Wärmeübertrager angrenzt und den angeströmten Querschnitt der Anströmfläche dieses Wärmeübertragers begrenzt, und der innere Abschnitt einen in Richtung der Einströmöffnung gegenüber dem äußeren Abschnitt in das Innere des Gehäuses vorstehenden Vorsprung aufweist, wobei an dem Vorsprung ein Ventilator befestigt ist. Insbesondere ist eine Rotationswelle des Ventilators drehbar an dem Vorsprung befestigt.

Der bei diesem Ausführungsbeispiel in das Innere des Gehäuses vorstehende Vorsprung kann beispielsweise durch ein im Querschnitt trapezförmiges Blech gebildet sein, welches an der oberen Wandung des Gehäuses befestigt ist. Durch diese Geometrie wird eine Umlenkung des oder der oberen Teilströme in Richtung der Anströmfläche des Wärmeübertragers erzielt.

Der Übergang zwischen dem Vorsprung und dem äußeren Abschnitt der oberen Wandung kann beispielsweise durch einen gewölbten oder durch einen stumpfwinklig zum äußeren Abschnitt verlaufenden Wandabschnitt gebildet sein.

Das oder jedes Luftleitelement, das einem Wärmeübertrager zugeordnet ist, kann beispielsweise platten- oder leistenförmig ausgebildet sein, insbesondere in Form eines Luftleitblechs, welches sich innerhalb des angeströmten Querschnitts der Anströmfläche des zugeordneten Wärmeübertragers in Längsrichtung der Wärmeaustauschereinrichtung und zumindest im Wesentlichen parallel zur oberen bzw. zur unteren Wandung des Gehäuses verlaufend erstreckt. Zur Umlenkung des unteren, durch das jeweilige Luftleitelement ausgebildeten Teilstroms in Richtung der Anströmfläche des jeweils zugeordneten Wärmeübertragers ist das oder jedes Luftleitelement zweckmäßig nach unten gebogen oder randseitig nach unten abgewinkelt. Besonders zweckmäßig ist es, wenn das oder jedes Luftleitelement an seiner Unterseite, die zur unteren Wandung des Gehäuses zeigt, konkav gewölbt ist oder die Randbereiche des Luftleitelements winklig zur unteren Wandung des Gehäuses hin umgebogen sind. Dadurch kann eine gerichtete Umlenkung des unteren Teilstroms in Richtung des unteren, bodenseitigen Bereichs der Anströmfläche des jeweiligen Wärmeübertragers erfolgen.

Die Lage des oder jedes Luftleitelements in Bezug auf die untere Wandung des Gehäuses ist dabei zweckmäßig einstellbar, beispielsweise durch ein Verschwenken des Luftleitelements. Durch eine Verstellung der Lage des Luftleitelements in Bezug auf die untere Wandung des Gehäuses bzw. die Anströmfläche des zugeordneten Wärmeübertragers kann einerseits die Luftmenge in den einzelnen Teilströmen und andererseits auch die Strömungsrichtung der Teilströme verändert und den Erfordernissen entsprechend angepasst werden.

Zur Minimierung von Strömungsverlusten ist es zweckmäßig, wenn das oder jedes Luftleitelement stromlinienförmig, beispielsweise in der Form einer Tragfläche, ausgebildet ist. Insbesondere bei Wärmeaustauschereinrichtungen mit vergleichsweise hohen Wärmeübertragern, in denen mehrere Stränge von Rohrleitungen übereinander angeordnet sind, ist es möglich, jedem Wärmeübertrager mehr als ein Luftleitelement zuzuordnen, wobei die mehreren Luftleitelemente dabei übereinander und im Abstand zueinander innerhalb des Strömungsquerschnitts des Wärmeübertragers angeordnet sind. Dadurch wird die durch eine Einströmöffnung einströmende Luft in mehr als zwei Teilströme aufgeteilt, wodurch die Menge bzw. die Strömungsdichte der einzelnen Teilströme über den angeströmten Querschnitt des Wärmeübertragers vergleichmäßigt werden kann. Dadurch wird jeder Bereich des Wärmeübertragers bzw. jeder Strang der Rohrleitungen in dem Wärmeübertrager gleichmäßig von Luft angeströmt, so dass in jedem Bereich bzw. in jedem Strang des Wärmeübertragers die gleiche Wärmeübertragungseffizienz vorherrscht. Dadurch können Überhitzungen des Fluids in einzelnen Strängen des Wärmeübertragers vermieden werden, wodurch der Wirkungsgrad der Wärmeaustauschereinrichtung verbessert wird.

Diese und weitere Vorteile sowie Merkmale der Erfindung ergeben sich aus den nachfolgend unter Bezugnahme auf die begleitenden Zeichnungen näher beschriebenen Ausführungsbeispielen, wobei die Zeichnungen zeigen:
- **Figur 1:**: Perspektivische Darstellung einer ersten Ausführungsform einer erfindungsgemäßen Wärmeaustauschereinrichtung;
- **Figur 2:**: Detailansicht in das Innere der Wärmeaustauschereinrichtung von Figur 1;
- **Figur 3:**: Querschnitt durch die Wärmeaustauschereinrichtung von Figur 1;
- **Figur 4:**: Detailansicht in das Innere der Wärmeaustauschereinrichtung von Figur 1 in einer perspektivischen Ansicht von unten;
- **Figur 5:**: Draufsicht auf die Wärmeaustauschereinrichtung von Figur 1 bei abgenommenem Deckel des Gehäuses;
- **Figur 6:**: Schematische Darstellung weiterer Ausführungsformen erfindungsgemäßer Wärmeaustauschereinrichtungen;
- **Figur 7:**: Schematische Darstellung weiterer Ausführungsformen erfindungsgemäßer Wärmeaustauschereinrichtungen;
- **Figur 8:**: Schematische Darstellung weiterer Ausführungsformen erfindungsgemäßer Wärmeaustauschereinrichtungen;
- **Figur 9:**: Schematische Darstellung einer Ausführungsform einer erfindungsgemäßen Wärmeaustauschereinrichtung mit zwei Wärmeübertragern, die jeweils eine Mehrzahl von in Strängen gruppierte Rohrleitungen enthalten;

In den Figuren 1 - 5 ist eine erste Ausführungsform einer erfindungsgemäßen Wärmeaustauschereinrichtung mit zwei in einem Gehäuse 2 angeordneten Wärmeübertragern 1a, 1b gezeigt, wobei die Figuren 2 - 5 eine Ansicht in das Innere des Gehäuses 2 zeigen. Zur besseren Darstellung ist dabei in den Figuren 2 und 3 eine stirnseitige Seitenwand, in Figur 4 eine stirnseitige Seitenwand und eine untere Wandung und in Figur 5 eine obere Wandung des Gehäuses weggenommen, um eine Ansicht in das Innere des Gehäuses 2 freizugeben.

Die beiden Wärmeübertrager 1a, 1b sind in dem Gehäuse 2 spiegelsymmetrisch zur Mittellängsebene des Gehäuses 2 und parallel zueinander verlaufend sowie im Abstand zueinander angeordnet. Jeder Wärmeübertrager 1a, 1b setzt sich dabei aus drei in Längsrichtung L der Wärmeaustauschereinrichtung hintereinander angeordnete Wärmetauscherblöcke 1, 1', 1" zusammen, wie aus Figur 1 ersichtlich. Jeder Wärmetauscherblock 1, 1', 1" ist dabei in einer Ausströmöffnung 4, 4', 4" des Gehäuses 2 angeordnet. Wenn im Folgenden von einem Wärmeübertrager 1 gesprochen wird, ist damit ein Wärmeübertrager 1a oder 1b oder beide Wärmeübertrager 1a, 1b gemeint und wenn von einer Ausströmöffnung 4 gesprochen wird, ist eine Ausströmöffnung 4, 4', 4" gemeint, in der jeweils ein Wärmetauscherblock 1, 1', 1" angeordnet ist.

Wie aus Figur 1 ersichtlich, ist das Gehäuse 2 kastenförmig ausgebildet und umfasst eine als Deckel ausgebildete obere Wandung 2a, eine als Boden ausgebildete untere Wandung 2b sowie dazwischen und senkrecht dazu angeordnete Seitenwände 2c. In den beiden längsseitigen Seitenwänden 2c sind die Ausströmöffnungen 4 mit den darin eingesetzten Wärmeübertragern 1 angeordnet. In der unteren Wandung 2b sind mehrere (in dem gezeigten Ausführungsbeispiel drei) Einströmöffnungen 3 in Längsrichtung L hintereinander und im Abstand zueinander vorgesehen. In jeder Einströmöffnung 3 ist ein Ventilator 6, 6', 6" eingesetzt. Wenn im Folgenden von einem Ventilator 6 gesprochen wird, sind die Ventilatoren 6, 6', 6" oder einer der drei Ventilatoren 6, 6', 6" gemeint.

Die Wärmeaustauschereinrichtung kann beispielsweise an einer Decke eines Raums angeordnet werden, indem die obere Wandung 2a an der Decke befestigt wird. In einer solchen Anordnung verläuft die obere Wandung 2a und die untere Wandung 2b in einer horizontalen Ebene parallel zur Decke des Raums.

Wie aus den Figuren 2 - 4 ersichtlich, enthält die obere Wandung 2a ein im Querschnitt trapezförmiges Blech 20, welches einen horizontalen, äußeren Abschnitt 20a, einen stumpfwinklig und schräg nach innen verlaufenden mittleren Abschnitt 20b sowie einen horizontalen, inneren Abschnitt 20c aufweist und spiegelsymmetrisch zur Mittellängsebene des Gehäuses 2 ausgebildet ist. Das trapezförmige Blech 20 bildet dadurch einen im Bereich der Mittellängsebene in Längsrichtung L verlaufenden Vorsprung 9 aus, der durch den inneren Abschnitt 20c gebildet ist und gegenüber dem äußeren Abschnitt 20a des Gehäuses 2 nach innen vorsteht. Der horizontale äußere Abschnitt 20a des Blechs 20 begrenzt dabei den Strömungsquerschnitt Q der Anströmfläche der Wärmeübertrager (1) nach oben hin. Nach unten hin wird der Strömungsquerschnitt Q von der unteren Wandung 2b des Gehäuses 2 begrenzt.

An dem Vorsprung 9 sind, wie beispielsweise aus Figur 4 ersichtlich, die Ventilatoren 6, 6', 6" angeordnet. Jeder Ventilator 6 umfasst dabei einen drehbaren Rotorschaft 16 und daran angeordnete Rotorblätter 7, die sich in radialer Richtung erstrecken. Der Rotorschaft 16 jedes Ventilators 6 ist drehbar am Vorsprung 9 befestigt und mit einem hier nicht dargestellten Motor gekoppelt, der den Ventilator 6 rotierend antreibt.

Wie aus den Figuren 2 und 3 ersichtlich, sind die Rotorblätter 7 jedes Ventilators 6 in einer Düse angeordnet. Die Düse wird dabei durch einen in das Innere des Gehäuses 2 vorstehenden Düsenring 8 gebildet, der um eine kreisrunde Einströmöffnung 3 angeordnet ist. Aus den Figuren 2 und 3 ist weiterhin ersichtlich, dass die Rotorblätter 7 des Ventilators 6 teilweise in den Düsenring 8 eingreifen und mit ihrem übrigen, oberen Teil die Oberkante des Düsenrings 8 überragen.

Bei den im Gehäuse 2 angeordneten Wärmeübertragern 1 handelt es sich um Verdampfer bzw. Wärmeaustauscher, beispielsweise in Form von Lamellen- bzw. Rippenrohr-Wärmetauschern oder Mikrokanal-Wärmetauscher. Jeder Wärmeübertrager 1 umfasst dabei eine Mehrzahl von in Längsrichtung L sowie parallel zueinander verlaufende Rohrleitungen 10, in denen ein Fluid, beispielsweise ein Kühl- oder Kältemittel, geführt wird. Die Rohrleitungen 10 eines Wärmeübertragers 1 können dabei an ihren stirnseitigen Enden über Verbindungsstücke miteinander verbunden sein. Auf diese Weise können mehrfache Durchläufe des Fluids durch einen Wärmeübertrager 1 erzielt werden. Durch geeignete Schaltung der Rohrleitungen 10 sind dabei unterschiedliche Stränge T1, T2, T3 in einem Wärmeübertrager 1 ausgebildet, wie in Figur 9 schematisch dargestellt. Wenn sich ein Wärmeübertrager 1 aus mehreren Wärmetauscherblöcken 1, 1', 1" zusammensetzt, sind die Rohrleitungen 10 von benachbarten Wärmetauscherblöcken 1, 1', 1" miteinander verbunden, um das Fluid von einem zum anderen Wärmetauscherblock zu überführen.

Unterhalb jedes Wärmeübertragers 1 ist eine in Längsrichtung L verlaufende Sammelrinne oder -wanne 11 angeordnet. Diese dient zum Sammeln von Kondenswasser, das sich an der Oberfläche der Wärmetauscher 1, insbesondere an den Außenflächen der Rohrleitungen 10 bilden kann.

Aus den Figuren 2 - 4 ist weiterhin ersichtlich, dass jedem Wärmeübertrager 1 ein Luftleitelement 5 zugeordnet ist. Bei im in den Figuren 2 - 4 gezeigten Ausführungsbeispiel ist also dem Wärmeübertrager 1a ein Luftleitelement 5a und dem Wärmeübertrager 1b ein Luftleitelement 5b zugeordnet. Wenn im Folgenden von einem Luftleitelement 5 gesprochen wird, ist eines der Luftleitelemente 5a, 5b oder beide gemeint. Die Luftleitelemente 5 sind zweckmäßig leisten- oder plattenförmig ausgebildet, bspw. als längliche Bleche. Jedes einem Wärmeübertrager 1 zugeordnete Luftleitelement 5 ist dabei stromaufwärts und innerhalb des angeströmten Querschnitts Q sowie im Abstand zur Anströmfläche des Wärmeübertragers 1 angeordnet und erstreckt sich in Längsrichtung L der Wärmeaustauschereinrichtung. Zweckmäßig erstreckt sich dabei jedes Luftleitelement 5 über die gesamte Ausdehnung der Wärmeaustauschereinrichtung in Längsrichtung L, wie beispielsweise aus Figur 4 ersichtlich, also über die gesamte Länge der in Längsrichtung L hintereinander angeordneten Wärmetauscherblöcke 1, 1', 1".

In dem in den Figuren 1 - 4 gezeigten Ausführungsbeispiel weist jedes Luftleitelement 5 drei Abschnitte auf, nämlich einen horizontal verlaufenden mittleren Abschnitt sowie gegenüber dem mittleren Abschnitt nach unten in einem stumpfen Winkel abgewinkelte seitliche Abschnitte.

Mittels der Ventilatoren 6, die bevorzugt als Axiallüfter ausgebildet sind, wird Luft aus der Umgebung angesaugt und durch die Einströmöffnungen 3 in das Innere des Gehäuses 3 geleitet. Die jedem Wärmeübertrager 1 zugeordneten Luftleitelemente 5 teilen den einströmenden Luftstrom jeweils in zwei Teilströme S1, S2 auf. Jeder dieser Teilströme S1, S2 strömt in einer jeweiligen Strömungsrichtung j1, j2 auf eine Anströmfläche des zugeordneten Wärmeübertragers 1. Dabei wird der untere Teilstrom S1 durch die abgewinkelte Form des Luftleitelements 5 schräg nach unten in Richtung auf einen unteren Abschnitt der Anströmfläche des Wärmeübertragers 1 geleitet. Diese Umleitung des unteren Teilstroms S1 in Richtung auf einen unteren Bereich der Anströmfläche des Wärmeübertragers 1 erfolgt insbesondere durch den abgewinkelten Abschnitt im stromabwärtigen Bereich des Luftleitelements 5. Der obere Teilstrom S2 wird zwischen der Oberseite des Luftleitelements 5 und dem trapezförmigen Blech 20 durchgeleitet und dabei teilweise an der oberen Wandung 2a bzw. dem horizontalen äußeren Abschnitt 20a des Blechs 20 reflektiert. Der obere Teilstrom S2 strömt dadurch in einer Strömungsrichtung j2, die leicht schräg nach unten weist, in einem oberen Abschnitt auf die Anströmfläche des Wärmeübertragers 1. Die durch eine Einströmöffnung 3 einströmende Luft wird auf diese Weise durch das dem Wärmeübertrager 1 jeweils zugeordnete Luftleitelement 5 in einen unteren Teilstrom S1 und einen oberen Teilstrom S2 aufgeteilt, wobei der untere Teilstrom S1 durch das Luftleitelement 5 und der obere Teilstrom S2 durch das trapezförmige Blech 20 jeweils in Richtung der Anströmfläche des Wärmeübertragers 1 gelenkt werden. Die beiden Teilströme S1 und S2 treffen dabei in unterschiedlichen Bereichen auf die Anströmfläche des Wärmeübertragers 1 auf, wodurch eine gleichmäßige Anströmung des Wärmeübertragers 1 gewährleistet wird. Zweckmäßig weisen die beiden Teilströme S1, S2 dabei jeweils eine gleich große Strömungsgeschwindigkeit bzw. eine gleich große Strömungsdichte auf, d.h. die im unteren Teilstrom S1 auf die Anströmfläche des Wärmeübertragers 1 pro Zeit- und Flächeneinheit strömende Luftmenge ist genauso groß wie die im oberen Teilstrom S2 auf die Anströmfläche strömende Luftmenge.

Zur Einstellung einer zweckmäßigen Aufteilung der Menge der einströmenden Luft in die Teilströme S1 und S2 können die Luftleitelemente 5 verschiedene Formen aufweisen, insbesondere in ihrem stromaufwärtigen Bereich. So kann beispielsweise bei den Luftleitelementen 5, die in den Figuren 2 - 4 gezeigt sind, durch eine unterschiedliche Winkelstellung des strömaufwärtigen Abschnitts im Vergleich zu dem mittleren, horizontalen Abschnitt die Luftmenge im unteren Teilstrom S1 und im oberen Teilstrom S2 geeignet eingestellt werden. Die Aufteilung der Luftmenge in die beiden Teilströme S1 und S2 kann auch durch die Lage des jeweils zugeordneten Luftleitelements 5 in Bezug auf den Wärmeübertrager 1 bzw. in Bezug auf die obere Wandung 2a bzw. die untere Wandung 2b variiert werden. Daher ist es zweckmäßig, wenn die Luftleitelemente 5 verschwenkbar in dem Gehäuse 2 angeordnet sind. Eine Verschwenkbarkeit der Luftleitelemente 5 kann beispielsweise durch eine verschwenkbare Lagerung in den stirnseitigen Seitenwänden 2c des Gehäuses 2 ermöglicht werden. Durch eine Verschwenkbarkeit der Luftleitelemente 5 kann auch die Strömungsrichtung j1 des unteren Teilstroms auf eine gewünschte Anströmrichtung auf die Anströmfläche des zugeordneten Wärmeübertragers 1 eingestellt werden. Zweckmäßig ist dabei die Einstellung einer Strömungsrichtung j1, welche senkrecht zur Anströmfläche des zugeordneten Wärmeübertragers 1 steht oder, wie beispielsweise aus Figur 3 ersichtlich, leicht nach unten gerichtet ist. Die Strömungsrichtung j2 des oberen Teilstroms S2 hängt im Wesentlichen von der Form der oberen Wandung 2a des Gehäuses 2 und bei dem gezeigten Ausführungsbeispiel von der Form des dort angeordneten trapezförmigen Bleches 20 ab. In geringerem Maße wird die Strömungsrichtung j2 des oberen Teilstroms S2 auch von der Form des Luftleitelements 5 beeinflusst.

Strömungssimulationen haben gezeigt, dass die besten Strömungsverhältnisse erzielt werden können, wenn der axiale Abstand d zwischen den Rotorblättern 7 des Ventilators 6 und dem Vorsprung 9, an dem der Rotorschaft 16 des Ventilators 6 angeordnet ist, mindestens einem Viertel des Durchmessers D der Rotorblätter 7 entspricht (Figur 3). Günstige Strömungsverhältnisse ergeben sich weiterhin, wenn der stumpfe Winkel zwischen dem mittleren, horizontalen Abschnitt und den davon nach unten abgewinkelten Randabschnitten des Luftleitelements 5 gleich groß ist und insbesondere im Bereich von 120° bis 170° liegt. Durch eine Veränderung des Winkels zwischen dem stromaufwärtigen Abschnitt und dem horizontalen, mittleren Abschnitt des Luftleitelements 5 kann die Luftmenge in den beiden Teilströmen S1, S2 eingestellt werden. Wenn der Winkel zwischen dem stromabwärtigen Abschnitt und dem horizontalen, mittleren Abschnitt eines Luftleitelements 5 im Bereich von 160° liegt, ist die Menge der pro Zeit- und Flächeneinheit in den beiden Teilströmen S1, S2 auf den Wärmeübertrager 1 strömende Luft etwa gleich groß. Durch Variation des Winkels zwischen dem horizontalen, mittleren Abschnitt und dem abgewinkelten, stromabwärtigen Abschnitt eines Luftleitelements 5 kann die Strömungsrichtung j1 des unteren Teilstroms S1 eingestellt werden.

Die Breite des horizontalen, mittleren Abstands eines Luftleitelements 5 entspricht zweckmäßig der Breite der nach unten abgewinkelten Abschnitte des Luftleitelements 5. Die Gesamtbreite des Luftleitelements 5 ist in Figur 3 mit b bezeichnet. Die gesamte Breite b des Luftleitelements 5, also dessen Erstreckung quer zur Längsrichtung L, beträgt bevorzugt 1/3 - 1/2 des Durchmessers D der Rotorblätter 7 des Ventilators 6 (Figur 3).

Weiterhin haben Strömungssimulationen gezeigt, dass optimale Strömungsverhältnisse erzielt werden können, wenn das Luftleitelement 5 etwa mittig in Bezug auf den Strömungsquerschnitt Q des Wärmeübertragers 1 liegt, also der Abstand zwischen der Oberkante des Düsenrings 8 und der Unterseite des mittleren, horizontalen Abschnitts eines Luftleitelements 5 etwa gleich groß ist wie der Abstand zwischen der Oberseite des horizontalen, mittleren Abschnitts dieses Luftleitelements 5 und dem horizontal verlaufenden, äußeren Abschnitt 20a des Blechs 20.

Die Strömungsverhältnisse werden weiterhin von der Lage der Luftleitelemente 5 in Bezug auf die Rotorblätter 7 des Ventilators 6 beeinflusst. Geeignete Strömungsverhältnisse können erzielt werden, wenn die von einem Luftleitelement 5 abgedeckte Querschnittsfläche eines Ventilators 6 etwa 15 % - 25 % der Gesamtfläche eines Ventilators 6 beträgt, die von den Rotorblättern 7 überstrichen wird (1/4 D² π). Dies ist in Figur 5 veranschaulicht, wobei die von einem Luftleitelement 5a bzw. 5b ab- bzw. überdeckte Fläche eines Ventilators 6 jeweils gestrichelt dargestellt ist.

In den Figuren 6 - 8 sind schematisch weitere Ausführungsformen erfindungsgemäßer Wärmeaustauschereinrichtungen gezeigt, wobei diese Ausführungsformen ebenso wie die Ausführungsform der Figuren 1 - 5 jeweils zwei Wärmeübertrager 1a, 1b umfassen, die in einem Gehäuse mit wenigstens einer Einströmöffnung 3 und einem darin angeordneten Ventilator 6 angeordnet sind. Die Wärmeübertrager 1a, 1b sind dabei jeweils in einer Ausströmöffnung 4 in einer Seitenwand des Gehäuses 2 angeordnet. Jedem Wärmeübertrager 1 ist dabei mindestens ein Luftleitelement 5 zugeordnet, d.h. dem Wärmeübertrager 1a ist mindestens ein Luftleitelement 5a und dem Wärmeübertrager 1b ist wenigstens ein Luftleitelement 5b zugeordnet.

Die Figuren 6a - 6f zeigen verschiedene Ausführungsformen der Luftleitelemente 5a, 5b. Die in Figur 6d gezeigte Ausführungsform entspricht der Ausführungsform der Figuren 2 - 5. In den Ausführungsformen der Figuren 6d, 6e und 6f ist, wie in der Ausführungsform der Figuren 1 - 5, ein trapezförmiges Blech 20 an der oberen Wandung 2a des Gehäuses 2 angeordnet. Die Ausführungsformen der Figuren 6a, 6b und 6c weisen dagegen eine ebene obere Wandung 2a auf und enthalten kein trapezförmiges Blech 20 an ihrer Innenfläche. In den Ausführungsformen von Figur 6b und 6e weisen die Luftleitelemente 5 (5a und 5b) jeweils einen horizontalen, mittleren Abschnitt und einen davon abgewinkelten, nach unten weisenden stromabwärtigen Randabschnitt auf. In den Ausführungsformen der Figuren 6c und 6f sind die Luftleitelemente 5 gebogen ausgebildet mit einer konvexen Oberseite, welche der oberen Wandung 2a des Gehäuses 2 zugewandt ist.

In Figur 7 sind ebenfalls verschiedene Ausführungsformen dargestellt, wobei die Ausführungsformen der Figuren 7a, 7b und 7c kein trapezförmiges Blech 20 an der Innenseite der oberen Wandung 2a aufweisen und die Ausführungsformen von Figur 7d, 7e und 7f jeweils ein trapezförmiges Blech 20 an der Innenseite der oberen Wandung 2a enthalten. Die in den Figuren 7a und 7d gezeigten Ausführungsformen weisen jeweils Luftleitelemente 5a, 5b auf, welche tropfen- bzw. stromlinienförmig ausgebildet sind. Die Ausführungsformen der Figuren 7b und 7e zeigen jeweils Wärmeaustauschereinrichtungen, in denen jedem Wärmeübertrager jeweils zwei übereinander angeordnete Luftleitelemente 5, 5' zugeordnet sind, wobei das obere Luftleitelement 5 gegenüber dem unteren Luftleitelement 5' zum jeweils zugeordneten Wärmeübertrager 1 hin versetzt ist.

In den Ausführungsformen der Figuren 7c und 7f sind die Luftleitelemente 5a, 5b so geformt, wie in den Ausführungsformen von Figur 6a bzw. 6d, im Vergleich zu diesen Ausführungsformen jedoch um ca. 45° entgegen dem Uhrzeigersinn verschwenkt.

Die in den Figuren 8a und 8c gezeigten Ausführungsformen weisen wiederum tropfen- bzw. stromlinienförmige Luftleitelemente 5a, 5b auf, die im Vergleich zu den Ausführungsformen der Figuren 5a und 5b um ca. 45° entgegen dem Uhrzeigersinn verschwenkt sind.

In den Figuren 8b und 8d sind wiederum Ausführungsformen gezeigt, in denen jedem Wärmeübertrager 1 zwei Luftleitelemente 5, 5' zugeordnet sind, welche jeweils dachförmig ausgebildet sind.

Weitere Ausführungsformen für eine geeignete Ausbildung, Anordnung und Form von Luftleitelementen 5 kann ein Fachmann anhand der aufgezeigten Beispiele der Figuren 6 - 8 erschließen.

Die Anzahl der jedem Wärmeübertrager 1 zugeordneten Luftleitelemente 5 wird zweckmäßig an die Größe und insbesondere an die Höhe des jeweiligen Wärmeübertragers 1 angepasst. Bei höheren Wärmeübertragern 1 können auch mehr als zwei Luftleitelemente einem Wärmeübertrager 1 zugeordnet sein. Bei Verwendung von mehr als einem Luftleitelement pro Wärmeübertrager wird die durch die Einströmöffnung 3 einströmende Luft in mehr als zwei Teilströme aufgeteilt, welche jeweils in unterschiedlichen Bereichen auf die Anströmfläche des jeweiligen Wärmeübertragers strömen.

Die Verwendung von mehreren Luftleitelementen pro Wärmeübertrager ist insbesondere bei Wärmeübertragern 1 sinnvoll, welche eine Unterteilung in mehrere, übereinander angeordnete Stränge von Rohrleitungen aufweisen.

In Figur 9 ist schematisch eine solche Ausführungsform einer erfindungsgemäßen Wärmeaustauschereinrichtung mit zwei Wärmeübertragern 1a, 1b gezeigt, die jeweils eine Mehrzahl von in Strängen T1, T2, T3 gruppierte Rohrleitungen 10 enthalten. Die Rohrleitungen 10 eines Wärmeübertragers 1 sind dabei so miteinander verschaltet, dass sich drei übereinander angeordnete Stränge T1, T2, T3 ergeben. Diese werden über eine Zufuhrleitung 21 und einen Verteiler parallel mit einem (kühlen bzw. flüssigen) Fluid beaufschlagt. Das Fluid durchströmt die Rohrleitungen 10 der Stränge T1, T2, T3 unter Wärmeaustausch mit der durch den Wärmeübertrager 1 strömenden Luft und erwärmt sich dabei bzw. wird dabei verdampft. Das verdampfte Fluid wird in einer Sammelleitung 22, welche mit den Strängen T1, T2, T3 des Wärmeübertragers 1 verbunden ist, gesammelt und bspw. zu einem (hier nicht gezeigten) Verdichter und nachgeschaltetem Verflüssiger weiter geleitet. Jedem Wärmeübertrager 1 sind dabei jeweils zwei Luftleitelemente 5, 5' zugeordnet. Dadurch wird die durch die Einströmöffnung 3 einströmende Luft in Teilströme S1, S2, und S3 aufgeteilt und die Teilströme S1, S2, und S3 werden in Richtung der Anströmfläche des Wärmeübertragers 1 gelenkt, wie in Figur 9 insb. bei dem Wärmeübertrager 1a angedeutet. Die Luftleitelemente 5, 5' sind dabei so geformt und angeordnet, dass jedem Strang T1, T2, T3 des Wärmeübertragers 1 ein Teilstrom S1, S2, und S3 zugeführt wird und der jeweilige Teilstrom den Wärmeübertrager 1 in dem Bereich der Anströmfläche anströmt, in dem sich der zugeordnete Strang T1, T2 bzw. T3 befindet.

In analoger Weise wie in Figur 9 gezeigt, können auch mehr als drei Stränge in jedem Wärmeübertrager 1 vorgesehen sein. Dabei ist es nicht zwingend erforderlich, die durch eine Einströmöffnung 3 einströmende Luft durch die Luftleitelemente 5 in so viele Teilströme aufzuteilen, so dass jedem Strang des Wärmeübertragers ein Teilstrom zugeordnet ist. Es ist u.U. ausreichend, jedem Wärmeübertrager 1 nur ein Luftleitelement 5 zuzuordnen, um eine gleichmäßige Anströmung der Luft auf die Anströmfläche des Wärmeübertragers sicher zu stellen. Bevorzugt wird dabei jeder Strang gleichmäßig von einem Luftstrom mit gleicher Strömungsgeschwindigkeit bzw. gleicher Stromdichte angeströmt.

Die Erfindung ist nicht auf die zeichnerisch dargestellten Ausführungsbeispiele beschränkt. Insbesondere kann die Anzahl der Einströmöffnungen 3 und der darin angeordneten Ventilatoren 6 an die benötigte Leistung der Wärmeaustauschereinrichtung angepasst werden. In entsprechender Weise kann auch die Anzahl der Wärmetauscherblöcke 1, 1', 1" eines Wärmeübertragers an die benötigte Leistung der Wärmeaustauschereinrichtung angepasst werden.

## Patentansprüche

1. Wärmeaustauschereinrichtung zum Austausch von Wärme zwischen Luft und einem in mindestens einem Wärmeübertrager (1) geführten Fluid, wobei die Wärmeaustauschereinrichtung ein Gehäuse (2) mit mindestens einer Einströmöffnung (3) und mindestens einer Ausströmöffnung (4) aufweist, in dem der oder jeder Wärmeübertrager (1) angeordnet ist und der oder jeder Wärmeübertrager (1) eine Anströmfläche aufweist, durch welche eine Luftströmung in den Wärmeübertrager (1) einströmt, wobei jedem Wärmeübertrager (1) mindestens ein Luftleitelement (5) zugeordnet ist, welches innerhalb des angeströmten Querschnitts (Q) der Anströmfläche des jeweiligen Wärmeübertragers (1) angeordnet ist und welches die durch die Einströmöffnung (3) einströmende Luftströmung in wenigstens zwei Teilströme (S1, S2) aufteilt und wenigstens einen Teilstrom (S1) in Richtung des jeweiligen Wärmeübertragers (1) umlenkt, wobei jeder Wärmeübertrager (1) eine Mehrzahl von in Strängen (T1, T2, T3) gruppierte Rohrleitungen (10) umfasst, und wobei das dem jeweiligen Wärmeübertrager (1) zugeordnete Luftleitelement (5) oder die dem jeweiligen Wärmeübertrager (1) zugeordneten Luftleitelemente (5, 5') die durch die Einströmöffnung (3) einströmende Luftströmung in eine Mehrzahl von Teilströmen (S1, S2, S3) aufteilen, **dadurch gekennzeichnet, dass** in jeder Einströmöffnung (3) ein als Axiallüfter ausgebildeter Ventilator (6) angeordnet ist.

2. Wärmeaustauschereinrichtung nach Anspruch 1, **dadurch gekennzeichnet, dass** der angeströmte Querschnitt (Q) der Anströmfläche des oder jedes Wärmeübertragers (1) von Wandungen (2a, 2b) des Gehäuses (2) begrenzt ist.

3. Wärmeaustauschereinrichtung nach einem der voranstehenden Ansprüche, **dadurch gekennzeichnet, dass** das Gehäuse (2) eine als Deckel ausgebildete obere Wandung (2a) und eine als Boden ausgebildete untere Wandung (2b) sowie dazwischen und senkrecht dazu angeordnete Seitenwände (2c) umfasst, wobei die oder jede Einströmöffnung (3) in der unteren Wandung (2b) und die oder jede Ausströmöffnung (4) in einer Seitenwand (2c) angeordnet ist.

4. Wärmeaustauschereinrichtung nach einem der voranstehenden Ansprüche, **dadurch gekennzeichnet, dass** der oder jeder Wärmeübertrager (1) in einer Ausströmöffnung (4) angeordnet ist.

5. Wärmeaustauschereinrichtung nach einem der voranstehenden Ansprüche, **dadurch gekennzeichnet, dass** der oder jeder Ventilator (6) über Rotorblätter (7) verfügt und in dem Gehäuse (2) angeordnet ist, wobei die oder jede Einströmöffnung (3) von einem in das Innere des Gehäuse (2) ragenden Düsenring (8) umgeben ist und die Rotorblätter (7) des der jeweiligen Einströmöffnung (3) zugeordneten Ventilators (6) zumindest teilweise in den Düsenring (8) eingreifen.

6. Wärmeaustauschereinrichtung nach einem der voranstehenden Ansprüche, **dadurch gekennzeichnet, dass** das Gehäuse (2) eine obere Wandung (2a) umfasst, welche der oder jeder Einströmöffnung (3) gegenüber liegt und dass diese obere Wandung (2a) zumindest einen äußeren Abschnitt (20a) und einen inneren Abschnitt (20c) aufweist, wobei der äußere Abschnitt (20a) an einen Wärmeübertrager (1) angrenzt und den angeströmten Querschnitt (Q) der Anströmfläche dieses Wärmeübertragers (1) begrenzt und der innere Abschnitt (20b) einen in Richtung der Einströmöffnung (3) gegenüber dem äußeren Abschnitt (20a') in das Innere des Gehäuses (2) vorstehenden Vorsprung (9) ausbildet.

7. Wärmeaustauschereinrichtung nach Anspruch 6, **dadurch gekennzeichnet, dass** an dem Vorsprung (9) wenigstens ein Ventilator (6) befestigt ist und dass der äußere Abschnitt (20a) und der innere Abschnitt (20c) sowie der gegenüber dem äußeren Abschnitt (20a) in das Innere des Gehäuses (2) vorstehende Vorsprung (9) durch ein im Querschnitt trapezförmiges Blech (20) gebildet sind, welches an der oberen Wandung (2a) des Gehäuses (2) angeordnet ist oder die obere Wandung (2a) ausbildet.

8. Wärmeaustauschereinrichtung nach einem der voranstehenden Ansprüche, **dadurch gekennzeichnet, dass** dem oder jedem Wärmeübertrager (1) mindestens ein platten- oder leistenförmig ausgebildetes Luftleitelement (5) zugeordnet ist, welches sich innerhalb des angeströmten Querschnitts (Q) der Anströmfläche in einer Längsrichtung (L) der Wärmeaustauschereinrichtung erstreckt.

9. Wärmeaustauschereinrichtung nach einem der voranstehenden Ansprüche, **dadurch gekennzeichnet, dass** das oder jedes Luftleitelement (5) stromaufwärts und in Strömungsrichtung (j1, j2) im Abstand zur Anströmfläche des ihm zugeordneten Wärmeübertragers (1) angeordnet ist.

10. Wärmeaustauschereinrichtung nach einem der Ansprüche 8 oder 9, **dadurch gekennzeichnet, dass** das oder jedes Luftleitelement (5) abgewinkelt oder gebogen oder stromlinienförmig ausgebildet ist und dadurch die Luftsrömung wenigstens eines Teilstroms (S1) in Richtung des zugeordneten Wärmeübertragers (1) umlenkt.

11. Wärmeaustauschereinrichtung nach einem der voranstehenden Ansprüche, **dadurch gekennzeichnet, dass** jedem Wärmeübertrager (1) zwei oder mehr Luftleitelemente (5, 5') zugeordnet sind, welche innerhalb des angeströmten Querschnitts (Q) der Anströmfläche des jeweiligen Wärmeübertragers (1) im Abstand zueinander und übereinander und/oder nebeneinander angeordnet sind.

12. Wärmeaustauschereinrichtung nach einem der voranstehenden Ansprüche, **dadurch gekennzeichnet, dass** in dem Gehäuse (2) zwei Wärmeübertrager (1a, 1b) angeordnet sind und jedem Wärmeübertrager (1a, 1b) mindestens ein Luftleitelement (5a, 5b) zugeordnet ist, wobei die Anordnung der Wärmeübertrager (1a, 1b) und der Luftleitelemente (5a, 5b) spiegelsymmetrisch zur Mittellängsebene des Gehäuses (2) ist.

13. Wärmeaustauschereinrichtung nach einem der Ansprüche 5 bis 12, **dadurch gekennzeichnet, dass** der oder jeder Axiallüfter zumindest teilweise außerhalb des angeströmten Querschnitts (Q) des Wärmeübertragers (1) bzw. der Wärmeübertrager (1a, 1b) angeordnet ist.

14. Verfahren zum Austausch von Wärme zwischen Luft und einem in einem Wärmeübertrager (1) geführten Fluid mittels einer Wärmeaustauschereinrichtung nach einem der Ansprüche 1 bis 13, wobei der Wärmeübertrager (1) in einem Gehäuse (2) mit mindestens einer Einströmöffnung (3) und mindestens einer Ausströmöffnung (4) angeordnet ist und eine Anströmfläche aufweist, wobei jeder Wärmeübertrager (1) eine Mehrzahl von in Strängen (T1, T2, T3) gruppierte Rohrleitungen (10) umfasst und jedem Wärmeübertrager (1) mindestens ein Luftleitelement (5, 5') zugeordnet ist, wobei die dem Wärmeübertrager (1) zugeordneten Luftleitelemente (5, 5') die durch die Einströmöffnung (3) einströmende Luftströmung in eine Mehrzahl von Teilströmen (S1, S2, S3) aufteilt, **gekennzeichnet durch** folgende Schritte:
- Ansaugen von Umgebungsluft durch die Einströmöffnung (3) in das Innere des Gehäuses (2),
- Aufteilen der Luftströmung der angesaugten Umgebungsluft in wenigstens zwei Teilströme (S1, S2) durch Vorbeiströmen der angesaugten Umgebungsluft an wenigstens einem Luftleitelement (5), welches dem Wärmeübertrager (1) zugeordnet und innerhalb des angeströmten Querschnitts (Q) der Anströmfläche des Wärmeübertragers (1) angeordnet ist,
- Umlenken wenigstens eines Teilstroms (S1) durch das oder jedes Luftleitelement (5) in Richtung der Anströmfläche des Wärmeübertragers (1),
- Einströmen der Teilströme (S1, S2) in den Wärmeübertrager (1) an unterschiedlichen Stellen der Anströmfläche,
- Ausströmen der durch den Wärmeübertrager (1) geleiteten Umgebungsluft durch die Ausströmöffnung (4), nachdem im Wärmeübertrager (1) ein Wärmeaustausch zwischen der angesaugten Umgebungsluft und dem im Wärmeübertrager (1) geführten Fluid erfolgt ist.

15. Verfahren nach Anspruch 14, **dadurch gekennzeichnet, dass** die Teilströme (S1, S2) den Wärmeübertrager (1) jeweils in einer Strömungsrichtung (j1, j2) durchströmen, wobei die Strömungsrichtungen (j1, j2) zumindest im Wesentlichen parallel oder schräg zur Horizontalen verlaufen.

## Claims

1. Heat exchanger device for exchanging heat between air and a fluid guided in at least one heat exchanger (1), the heat exchanger device having a housing (2) with at least one inflow opening (3) and at least one outflow opening (4), in which the or each heat exchanger (1) is arranged and the or each heat exchanger (1) has an inflow surface, through which an air flow flows into the heat exchanger (1), wherein at least one air guide element (5) is associated with each heat exchanger (1), which is arranged within the cross-section (Q) of the inflow surface of the respective heat exchanger (1) and which divides the air flow flowing in through the inflow opening (3) into at least two partial flows (S1, S2) and deflects at least one partial flow (S1) in the direction of the respective heat exchanger (1), wherein each heat exchanger (1) comprises a plurality of pipes (10) grouped in strings (T1, T2, T3), and wherein the air guiding element (5) associated with the respective heat exchanger (1) or the air guiding elements (5, 5') associated with the respective heat exchanger (1) divide the air flow flowing in through the inflow opening (3) into a plurality of partial flows (S1, S2, S3), **characterised in that** a fan (6) designed as an axial fan is arranged in each inflow opening (3).

2. The heat exchanger device according to claim 1, **characterised in that** the flow cross-section (Q) of the flow surface of the or each heat exchanger (1) is confined by walls (2a, 2b) of the housing (2).

3. The heat exchanger device according to any one of the preceding claims, **characterised in that** the housing (2) comprises an upper wall (2a) designed as a cover and a lower wall (2b) designed as a base and side walls (2c) arranged therebetween and perpendicularly thereto, wherein the or each inflow opening (3) is arranged in the lower wall (2b) and the or each outflow opening (4) is arranged in a side wall (2c).

4. The heat exchanger device according to any one of the preceding claims, **characterised in that** the or each heat exchanger (1) is arranged in an outflow opening (4).

5. The heat exchanger device according to any one of the preceding claims, **characterised in that** the or each fan (6) has rotor blades (7) and is arranged in the housing (2), the or each inflow opening (3) being surrounded by a nozzle ring (8) projecting into the interior of the housing (2) and the rotor blades (7) of the fan (6) associated with the respective inflow opening (3) engaging at least partially in the nozzle ring (8).

6. The heat exchanger device according to any one of the preceding claims, **characterised in that** the housing (2) comprises an upper wall (2a) which lies opposite the or each inflow opening (3) and **in that** this upper wall (2a) has at least one outer section (20a) and one inner section (20c), wherein the outer section (20a) adjoins a heat exchanger (1) and confines the flow cross-section (Q) of the inflow surface of this heat exchanger (1), and the inner section (20b) forms a projection (9) projecting into the interior of the housing (2) in the direction of the inflow opening (3) relative to the outer section (20a').

7. The heat exchanger device according to claim 6, **characterised in that** at least one fan (6) is fastened to the projection (9) and **in that** the outer section (20a) and the inner section (20c) as well as the projection (9) projecting into the interior of the housing (2) with respect to the outer section (20a) are formed by a plate (20) which is trapezoidal in cross-section and which is arranged on the upper wall (2a) of the housing (2) or forms the upper wall (2a).

8. The heat exchanger device according to any one of the preceding claims, **characterised in that** the or each heat exchanger (1) is assigned at least one plate-shaped or strip-shaped air guide element (5), which extends within the flowed-on cross-section (Q) of the flow surface in a longitudinal direction (L) of the heat exchanger device.

9. The heat exchanger device according to any one of the preceding claims, **characterised in that** the or each air guide element (5) is arranged upstream and in the flow direction (j1, j2) at a distance from the inflow surface of the heat exchanger (1) assigned to it.

10. The heat exchanger device according to one of claims 8 or 9, **characterised in that** the or each air guide element (5) is angled or curved or streamlined and thereby deflects the air flow of at least one partial flow (S1) in the direction of the associated heat exchanger (1).

11. The heat exchanger device according to any one of the preceding claims, **characterised in that** two or more air guide elements (5, 5') are assigned to each heat exchanger (1), which are arranged at a distance from one another and above and/or next to one another within the flowed-on cross-section (Q) of the flow surface of the respective heat exchanger (1).

12. The heat exchanger device according to any one of the preceding claims, **characterised in that** two heat exchangers (1a, 1b) are arranged in the housing (2) and at least one air guide element (5a, 5b) is associated with each heat exchanger (1a, 1b), the arrangement of the heat exchangers (1a, 1b) and the air guide elements (5a, 5b) being mirror-symmetrical with respect to the central longitudinal plane of the housing (2).

13. The heat exchanger device according to any one of claims 5 to 12, **characterised in that** the or each axial fan is arranged at least partially outside the cross-section (Q) of the heat exchanger (1) or the heat exchangers (1a, 1b) to which the flow is directed.

14. Method for exchanging heat between air and a fluid guided in a heat exchanger (1) by means of a heat exchanger device according to any one of claims 1 to 13, wherein the heat exchanger (1) is arranged in a housing (2) with at least one inflow opening (3) and at least one outflow opening (4) and has an inflow surface, wherein each heat exchanger (1) comprises a plurality of pipes (10) grouped in strings (T1, T2, T3) and at least one air guide element (5, 5') is assigned to each heat exchanger (1), wherein the air guide elements (5, 5') assigned to the heat exchanger (1) divide the air flow flowing in through the inflow opening (3) into a plurality of partial flows (S1, S2, S3), **characterised by the** following steps:
- Intake of ambient air through the inlet opening (3) into the interior of the housing (2),
- Splitting the air flow of the ambient air drawn in into at least two partial flows (S1, S2) by flowing the ambient air drawn in past at least one air guide element (5), which is assigned to the heat exchanger (1) and is arranged within the cross-section (Q) of the flow surface of the heat exchanger (1),
- Deflection of at least one partial flow (S1) through the or each air guide element (5) in the direction of the flow surface of the heat exchanger (1),
- Inflow of the partial flows (S1, S2) into the heat exchanger (1) at different points on the inflow surface,
- Outflow of the ambient air conducted through the heat exchanger (1) through the outflow opening (4), after a heat exchange has taken place in the heat exchanger (1) between the ambient air drawn in and the fluid conducted in the heat exchanger (1).

15. The method according to claim 14, **characterised in that** each of the partial flows (S1, S2) is flowing through the heat exchanger (1) in a flow direction (j1, j2), wherein the flow directions (j1, j2) run at least substantially parallel or obliquely to the horizontal.

## Revendications

1. Dispositif échangeur de chaleur pour l'échange de chaleur entre l'air et un fluide guidé dans au moins un échangeur de chaleur (1), dans lequel le dispositif échangeur de chaleur présente un logement (2) avec au moins une ouverture d'entrée (3) et au moins une ouverture de sortie (4) dans laquelle le ou chaque échangeur de chaleur (1) est disposé et le ou chaque échangeur de chaleur (1) présente une surface d'afflux par laquelle un écoulement d'air entre dans l'échangeur de chaleur (1), dans lequel au moins un élément de guidage d'air (5), lequel est disposé à l'intérieur de la section transversale (Q) soumise à l'afflux de la surface d'afflux de l'échangeur de chaleur (1) respectif et lequel divise l'écoulement d'air entrant par l'ouverture d'entrée (3) en au moins deux courants partiels (S1, S2) et dévie au moins un courant partiel (S1) dans la direction de l'échangeur de chaleur (1) respectif, est associé à chaque échangeur de chaleur (1),
dans lequel un ventilateur (6) réalisé sous la forme d'un ventilateur axial est disposé dans chaque ouverture d'entrée (3) et chaque échangeur de chaleur (1) comprend une pluralité de conduites (10) groupées en faisceaux (T1, T2, T3), et
dans lequel l'élément de guidage d'air (5) associé à l'échangeur de chaleur (1) respectif ou les éléments de guidage d'air (5, 5') associés à l'échangeur de chaleur (1) respectif divisent l'écoulement d'air entrant par l'ouverture d'entrée (3) en une pluralité de courants partiels (S1, S2, S3), le dispositif d'échange de chaleur **caractérisé en ce qu'**un ventilateur (6) réalisé sous la forme d'un ventilateur axial est disposé dans chaque ouverture d'entrée (3).

2. Dispositif échangeur de chaleur selon la revendication 1, **caractérisé en ce que** la section transversale (Q) soumise à l'afflux de la surface d'afflux du ou de chaque échangeur de chaleur (1) est délimitée par les parois (2a, 2b) du logement (2).

3. Dispositif échangeur de chaleur selon l'une quelconque des revendications précédentes, **caractérisé en ce que** le logement (2) comprend une paroi supérieure (2a) réalisée sous la forme d'un couvercle et une paroi inférieure (2b) réalisée sous la forme d'un fond ainsi que des parois latérales (2c) disposées entre celles-ci et perpendiculairement à celle-ci, dans lequel la ou chaque ouverture d'entrée (3) est disposée dans la paroi inférieure (2b) et la ou chaque ouverture de sortie (4) dans une paroi latérale (2c).

4. Dispositif échangeur de chaleur selon l'une quelconque des revendications précédentes, **caractérisé en ce que** le ou chaque échangeur de chaleur (1) est disposé dans une ouverture de sortie (4).

5. Dispositif échangeur de chaleur selon l'une quelconque des revendications précédentes, **caractérisé en ce que** le ou chaque ventilateur (6) dispose de pales de rotor (7) et est disposé dans le logement (2), dans lequel la ou chaque ouverture d'entrée (3) est entourée par une couronne de buses (8) faisant saillie dans l'intérieur du logement (2) et les pales de rotor (7) du ventilateur (6) associé à l'ouverture d'entrée (3) respective s'insèrent au moins partiellement dans la couronne de buses (8).

6. Dispositif échangeur de chaleur selon l'une quelconque des revendications précédentes, **caractérisé en ce que** le logement (2) comprend une paroi supérieure (2a), laquelle se situe en face de la ou chaque ouverture d'entrée (3) et que cette paroi supérieure (2a) présente au moins une section extérieure (20a) et une section intérieure (20c), dans lequel la section extérieure (20a) est adjacente à un échangeur de chaleur (1) et délimite la section transversale (Q) soumise à l'afflux de la surface d'afflux de cet échangeur de chaleur (1) et la section intérieure (20b) réalise une saillie (9) dépassant dans l'intérieur du logement (2) dans la direction de l'ouverture d'entrée (3) par rapport à la section extérieure (20a').

7. Dispositif échangeur de chaleur selon la revendication 6, **caractérisé en ce qu'**au moins un ventilateur (6) est fixé sur la saillie (9) et que la section extérieure (20a) et la section intérieure (20c) ainsi que la saillie (9) dépassant dans l'intérieur du logement (2) par rapport à la section extérieure (20a) sont formées par une tôle trapézoïdale (20) en section transversale, laquelle est disposée sur la paroi supérieure (2a) du logement (2) ou réalise la paroi supérieure (2a).

8. Dispositif échangeur de chaleur selon l'une quelconque des revendications précédentes, **caractérisé en ce qu'**au moins un élément de guidage d'air (5) réalisé en forme de plaque ou de baguette, lequel s'étend à l'intérieur de la section transversale (Q) soumise à l'afflux de la surface d'afflux dans une direction longitudinale (L) du dispositif échangeur de chaleur est associé à le ou chaque échangeur de chaleur (1).

9. Dispositif échangeur de chaleur selon l'une quelconque des revendications précédentes, **caractérisé en ce que** le ou chaque élément de guidage d'air (5) est disposé en amont et dans la direction d'écoulement (j1, j2) à distance de la surface d'afflux de l'échangeur de chaleur (1) associé à celui-ci.

10. Dispositif échangeur de chaleur selon l'une quelconque des revendications 8 ou 9, **caractérisé en ce que** le ou chaque élément de guidage d'air (5) est réalisé de manière coudée ou courbée ou aérodynamique et ainsi dévie l'écoulement d'air au moins d'un courant partiel (S1) dans la direction de l'échangeur de chaleur (1) associé.

11. Dispositif échangeur de chaleur selon l'une quelconque des revendications précédentes, **caractérisé en ce que** deux éléments de guidage d'air (5, 5') ou plus, lesquels sont disposés à distance l'un de l'autre et de manière superposée et/ou juxtaposée à l'intérieur de la section transversale (Q) soumise à l'afflux de la surface d'afflux de l'échangeur de chaleur (1) respectif, sont associés à chaque échangeur de chaleur (1).

12. Dispositif échangeur de chaleur selon l'une quelconque des revendications précédentes, **caractérisé en ce que** deux échangeurs de chaleur (1a, 1b) sont disposés dans le logement (2) et au moins un élément de guidage d'air (5a, 5b) est associé à chaque échangeur de chaleur (1a, 1b), dans lequel la disposition des échangeurs de chaleur (1a, 1b) et des éléments de guidage d'air (5a, 5b) est symétrique par rapport au plan longitudinal médian du logement (2).

13. Dispositif échangeur de chaleur selon l'une quelconque des revendications 5 à 12, **caractérisé en ce que** le ou chaque ventilateur axial est disposé au moins partiellement à l'extérieur de la section transversale (Q) soumise à l'afflux de l'échangeur de chaleur (1) ou des échangeurs de chaleur (1a, 1b).

14. Procédé pour l'échange de chaleur entre l'air et un fluide guidé dans un échangeur de chaleur (1) au moyen d'un dispositif échangeur de chaleur selon l'une quelconque des revendications 1 à 13,
dans lequel l'échangeur de chaleur (1) est disposé dans un logement (2) avec au moins une ouverture d'entrée (3) et au moins une ouverture de sortie (4) et présente une surface d'afflux, dans lequel chaque échangeur de chaleur (1) comprend une pluralité de conduites (10) groupées en faisceaux (T1, T2, T3) et au moins un élément de guidage d'air (5, 5') est associé à chaque échangeur de chaleur (1), dans lequel les éléments de guidage d'air (5, 5') associés à l'échangeur de chaleur (1) divisent l'écoulement d'air entrant par l'ouverture d'entrée (3) en une pluralité de courants partiels (S1, S2, S3), **caractérisé par** les étapes suivantes :
- l'aspiration de l'air ambiant par l'ouverture d'entrée (3) dans l'intérieur du logement (2),
- la division de l'écoulement d'air de l'air ambiant aspiré en au moins deux courants partiels (S1, S2) par écoulement de l'air ambiant aspiré le long d'au moins un élément de guidage d'air (5), lequel est associé à l'échangeur de chaleur (1) et disposé à l'intérieur de la section transversale (Q) soumise à l'afflux de la surface d'afflux de l'échangeur de chaleur (1),
- la déviation d'au moins un courant partiel (S1) par le ou chaque élément de guidage d'air (5) dans la direction de la surface d'afflux de l'échangeur de chaleur (1),
- l'entrée des courants partiels (S1, S2) dans l'échangeur de chaleur (1) à différents endroits de la surface d'afflux,
- la sortie de l'air ambiant guidé à travers l'échangeur de chaleur (1) par l'ouverture de sortie (4), après qu'un échange de chaleur s'est effectué dans l'échangeur de chaleur (1) entre l'air ambiant aspiré et le fluide guidé dans l'échangeur de chaleur (1).

15. Procédé selon la revendication 14, **caractérisé en ce que** les courants partiels (S1, S2) traversent l'échangeur de chaleur (1) respectivement dans une direction d'écoulement (j1, j2), dans lequel les directions d'écoulement (j1, j2) s'étendent au moins sensiblement parallèlement ou en biais par rapport à l'horizontale.
